# EUROPÄISCHE PATENTSCHRIFT

(11) **EP 0 918 640 B1**
(45) Veröffentlichungstag und Bekanntmachung des Hinweises auf die Patenterteilung: **26.04.2000**
(21) Anmeldenummer: 97918940.4
(22) Anmeldetag: 23.07.1997
(51) Int. Cl.: B41F 11/00, B41F 7/06

(54) **MEHRFARBEN-BOGENDRUCKMASCHINE**
MULTICOLOR SHEET-FED PRINTING PRESS
PRESSE D'IMPRESSION DE FEUILLES POLYCHROME

(30) Priorität: 24.07.1996 DE 19629822
(43) Veröffentlichungstag der Anmeldung: 02.06.1999
(73) Patentinhaber: MAN Roland Druckmaschinen AG, 63075 Offenbach (DE)
(72) Erfinder: SIMETH, Claus, D-65366 Geisenheim (DE)
(74) Vertreter: Stahl, Dietmar
(86) Internationale Anmeldenummer: EP9703980
(87) Internationale Veröffentlichungsnummer: WO9803337

(56) Entgegenhaltungen:
- WO-A-95/25015
- DE-A- 3 419 762
- FR-A- 2 082 082
- GB-A- 1 419 966
- US-A- 2 911 907
- US-A- 3 347 160
- US-A- 3 384 011
- US-A- 3 949 670

## Beschreibung

Die Erfindung betrifft eine Bogenrotationsdruckmaschine für den mehrfarbigen Druck.

Für das Bedrucken kleinformatiger Druckbögen ist es bekannt, Druckwerke zu verwenden, in denen die am Druck beteiligten Zylinder, wie ein Plattenzylinder, ein Gummizylinder und ein Druckzylinder, unterschiedliche Durchmesser haben. Dadurch kann im Bereich der Druckplatten, der Gummitücher oder des Druckzylinders mechanischer Aufwand eingespart werden.

Aus der DE-PS 24 35 203 ist eine Bogenrotationsdruckmaschine bekannt. Sie weist in verschiedensten Konfigurationen Plattenzylinder mit einfachem Durchmesser, einen Gummizylinder mit mehrfachem Durchmesser und ein Druckzylinder mit einfachem Durchmesser auf. Dadurch kann von unterschiedlich einsetzbaren Druckeinheiten von einem jeweiligen Plattenzylinder ein Teilbild eines Druckbildes auf eines von mehreren Segmente des Gummizylinders abgedruckt werden. Gleichzeitig kann dieses Druckbild auf einen am Druckzylinder geführten Druckbogen abgedruckt werden, wobei der Druckbogen mit dem Druckzylinder entsprechend der Bewegung der Segmente des Gummizylinders umläuft und von diesem aus bedruckt wird.

In der US-PS 3 347 160 ist eine Farbwalzenvorrichtung für eine Mehrfarben-Rotationsoffsetdruckmaschine beschrieben. Diese Druckmaschine weist einen Plattenzylinder und Gummizylinder jeweils mit mehrfachem Durchmesser auf denen ein Druckzylinder mit einfachem Durchmesser zugeordnet ist. Beim Bedrucken wird die aus mehreren Bildteilen bestehende Druckplatte auf den Plattenzylinder von mehreren getakteten Farb- und Feuchtwerken erzeugt, auf den mehrfach großen Gummizylinder übertragen und auf einem am Druckzylinder geführten Druckbogen abgedruckt. Dabei läuft der Druckzylinder entsprechend des Durchmesserverhältnisses zwischen Gummizylinder und Druckzylinder mehrfach um, bis alle Druckbildteile auf den Druckbogen übertragen sind. Diese Mehrfarbendruckmaschine ist für den sogenannten Andruck geeignet. Nachteilig an diesen Vorrichtungen ist, daß sie sich zwar als Einzeldruckwerke darstellen lassen, daß der Aufwand für das Bedrucken mit Bildern, die mehr Farbe beinhalten, als es die jeweilige Druckmaschine erlaubt aber sehr hoch ist. Diese Druckmaschinen sind demnach nur für spezielle Druckverfahren geeignet.

Aus der FR-A-2 082 082 ist eine Druckmaschine nach dem Oberbegriff des Anspruchs 1 bekannt.

Ziel der Erfindung ist es, eine Maschinenkonfiguration darzustellen, die bei einfachster Bauweise beliebig kombinierbare Druckwerke zum Erzeugen von Druckbögen mit unterschiedlicher Farbenzahl aufweist, keinen Aggregateaustausch notwendig macht und für hohen Durchsatz bei beliebigen Auflagenhöhen geeignet ist.

Aufgabe der Erfindung ist es, die Vorrichtung nach dem Oberbegriff des Patentanspruches 1 dahingehend zu verbessern, daß aus Standardelementen eine einfache und damit billige Druckmaschine entsteht, die in Kombination von Baueinheiten dieser Art miteinander unterschiedliche konfigurierbare Mehrfarbendrucke erlaubt, ohne daß die Druckmaschine umgerüstet werden muß oder eine zu geringe Leistung aufweist.

Die Lösung dieser Aufgabe gestaltet sich nach dem Kennzeichen des Patentanspruches 1. Grundsätzlich sind alle Plattenzylinder mit zwei Druckplatten versehen und die Gummizylinder haben nur eine einfachen Durchmesser. Hierbei ist besonders vorteilhaft, daß auf der Basis von Standard-Druckmaschinen vereinfachte Ausführungsformen von Druckmaschinen dargestellt werden, die mit wenig Aufwand kostengünstige Druckverfahren erlauben, wobei auf einen sogenannten schlanken Bogenlauf geachtet wird und die Kosten für das Bauen der Maschine durch einfache Elemente reduziert werden.

Im folgenden werden anhand von zeichnerischen Darstellungen einige der nach dem erfinderischen Prinzip möglichen Ausführungsformen der Erfindung näher dargestellt.

Dabei zeigt:
- Fig. 1: eine Zweifarben-Druckmaschine mit einem Gummizylinder mit einfachem Durchmesser,
- Fig. 2: eine Vierfarben-Druckmaschine nach Fig. 1,
- Fig. 3: eine Dreifarben-Druckmaschine mit Gummizylindern mit einfachem Durchmesser und einem Widerdruckwerk,
- Fig. 4: eine Vierfarben-Druckmaschine mit Gummizylindern mit einfachem Durchmesser und einem Widerdruckwerk,
- Fig. 5: eine Vierfarben-Druckmaschine mit zwei Doppeldruckwerken und Druckzylindern mit doppeltem Durchmesser .

Eine Maschinenkonfiguration ist in Fig. 1 dargestellt. Zwischen Anleger 1 und Ausleger 2 ist ein Druckwerk 17 angeordnet, das wie bereits bekannt eine Anlegetrommel 4, einen Plattenzylinder 10, eine Bogenführungstrommel 6, eine Bogenführungstrommel 7 und eine Auslegertrommel 8 aufweist. Eine Anlegetrommel 4 arbeitet mit einem Vorgreifersystem 15 zusammen. Weiterhin ist ein Druckzylinder 22 vorgesehen, der einen doppelten Durchmesser aufweist, d.h. er hat einen Umfang, der zwei Formatlängen entspricht. Dabei kann er eine oder zwei Arbeitsflächen aufweisen. Er wirkt mit einem Gummizylinder 21 zusammen, der nur einen einfachen Durchmesser aufweist.
Diese Druckmaschine arbeitet, sofern sie nicht für den Einfarbendruck vorgesehen ist, nach dem sogenannten Gummi-Sammeldruckverfahren. Das bedeutet, daß bei der Rotation des Gummizylinders 21 zwei auf dem Plattenzylinder 10 vorgesehene Teilbilder eines Druckbildes einander überlagern und auf Druckbogen, die auf dem Druckzylinder 22 gehalten sind, gemeinsam in einer Druckzone abgedruckt werden.

Das Durchmesserverhältnis bezieht sich auf die Länge eines maximal zu verarbeitenden Druckbogens. Im Druckwerk 3 ist weiterhin ein Gummizylinder 9 und ein Plattenzylinder 10 angeordnet, die beide jeweils einen doppelten Durchmesser haben.

Die bogenführenden Zylinder oder Trommeln können, sofern sie mit doppeltem Durchmesser versehen sind, mit einer oder zwei Greiferreihen zum Transport von Druckbogen ausgerüstet sein.

Wenn von Druckbildern die Rede ist, sind in der Regel bei mehreren Druckbildern die verschiedenfarbigen Teilbilder eines mehrfarbigen Druckes gemeint. Dies gilt nur für den einfarbigen Druck nicht in dieser Weise.

Die Druckmaschine nach Fig. 1 weist eine zusätzliche Hilfsauslage 16 auf. An dieser Stelle kann je nach Bedarf ein Probebogen ausgelegt werden oder diese Position kann als Makulatur-Ausleger verwendet werden. Die Hilfsauslage 16 wird durch Abgabe eines Druckbogens von der Auslegertrommel 8 mittels einer flexiblen Steuereinrichtung in Eingriff mit den Greifern der Auslegertrommel 8 bedient.

In einer Druckmaschine dieser Bauart sind verschiedene Druckverfahren denkbar. Zum einen kann bei jeder Rotation des Gummizylinders 21 ein einfarbiges Bild auf Druckbogen die am Druckzylinder 22 gehalten sind abgedruckt werden. Dabei muß am Druckzylinder 22 eine Serie von zwei Arbeitsflächen und zwei Greiferreihen vorgesehen sein, die bei jeder Umdrehung einzel mit einem Druckbogen beschickt werden. Auf dem Plattenzylinder 10 müssen dann zwei gleiche Druckbilder für eine einzige Druckfarbe vorgesehen sein.

Die Produktionsweise für nur ein einziges Druckbild auf dem Plattenzylinder 10 ist mit einfach belegten bogenführenden Trommeln oder Zylindern bei vollem Durchsatz dh. mit einem Druckbogen pro Umdrehung möglich. Es kann aber auch vorgesehen sein, daß an einem doppel belegten Druckzylinder 22 mit zwei Arbeitsflächen nur jede zweite Greiferreihe mit einem Druckbogen beschickt wird und so auch nur bei jeder zweiten Umdrehung des Gummizylinders 21 ein Druckbild in der Druckzone zwischen Gummizylinder 21 und Druckzylinder 22 erzeugt wird.

Schließlich kann, wie zuvor beschrieben, auf dem Plattenzylinder 10 vorgesehen sein, zwei Teilbilder verschiedener Farben eines einzigen Druckbildes vorzusehen. Dabei wird bei der Umdrehung des Gummizylinders 21 zunächst das eine Druckbild auf das Gummituch übertragen und danach das zweite Druckbild diesem überlagert. Die nun einander überlagerten Druckbilder werden dann in der Druckzone zwischen dem Gummizylinder 21 und dem Druckzylinder 22 gemeinsam auf dem dort gehalterten Druckbogen abgedruckt. Somit ist bei jeder Umdrehung des Gummizylinders 21 ein zweifarbiger Druck erzeugbar, wobei die Druckmaschine halbem Durchsatz, d.h. bei Beschickung jeder zweiten Greiferreihe an Anlegetrommel 4 bzw. Druckzylinder 22 mit einem Druckbogen gefahren wird. Dies gilt nur falls die Druckmaschine an den bogenführenden Zylindern nicht sowieso mit nur je einer Arbeitsfläche und Greiferreihe belegt ist.

In Fig. 2 ist eine entsprechende Druckmaschine nach Fig. 2 mit mehreren Druckwerken dargestellt. Zwischen Anleger 1 und Ausleger 2 sind zwei Druckwerke 18 und 19 vorgesehen. Diese sind entsprechend Fig. 2 gleich konfiguriert. Dabei weisen beide einen Plattenzylinder 10, einen Gummizylinder 21, einen Druckzylinder 22 und eine Bogenführungstrommel 6 auf. In entsprechender Weise sind die Anlegetrommel 4 und eine Bogenführungstrommel 13 dem Druckzylinder 22 zugeordnet, wobei lediglich die Anlegetrommel 4 mit einem Vorgreifersystem 15 zusammenarbeitet. Schließlich sind beide Druckwerke mit einer Bogenführungstrommel 14 verbunden, die aber der Bogenführungstrommel 7 entspricht und die wiederum zur Auslegertrommel 8 führt. Die Konfiguration der Druckmaschine erlaubt den Druck von bis zu vierfarbigen Drucken mit unterschiedlichen Durchsätzen an Druckbogen. Grundsätzlich arbeitet auch diese Maschine wieder nach dem Gummi-Sammeldruckverfahren wie jene aus der Fig. 3. Damit kann in Druckwerk 18 und 19 jeweils ein zweifarbiger Druck erzeugt werden, wobei die beiden Drucke sich ergänzen können, so daß insgesamt ein vierfarbiger Druck entsteht. Dieser vierfarbige Druck wird nach einer Anlaufphase jeweils mit insgesamt zwei Umdrehungen der Gummizylinder 21 beider Druckwerke erzeugt.

Weiterhin kann aber am Plattenzylinder 10 nur ein einfarbiges Bild vorgesehen sein dann würde diese Druckmaschine zweifarbig drucken und nur bei jeder zweiten Umdrehung der Gummizylinder 21 einen Druckbogen, d.h. pro Umdrehung eines Druckzylinders 22 einen Druckbogen zweifarbig bedruckt erzeugen.

Schließlich kann auch auf jedem Plattenzylinder 10 vorgesehen sein, einfarbig mit zwei Druckbildern zu drucken, so daß bei jeder Umdrehung des Gummizylinders 21 auch ein Druckbild auf den Druckzylinder 22 übertragen werden kann. Dann wird wieder mit dem vollen Durchsatz am Druckzylinder mit zwei Druckbogen pro Umdrehung gearbeitet, die aber dann im ersten Druckwerk mit einer Farbe und im zweiten Druckwerk mit einer zweiten Farbe bedruckt werden.

Außerdem können die Bogenführungstrommeln 6, 13, 14 auch als sogenannte Wendeeinrichtung vorgesehen werden. Sie weisen dann Vorrichtungen auf, mittels derer ein Druckbogen von der mittleren Bogenführungstrommel 14 an seiner Hinterkante abgenommen wird und in umgekehrter Lage und Transportrichtung an das nächste Druckwerk zugeführt wird. Dann wird der Druckbogen dort von seiner Rückseite bedruckt. Auf diese Weise ist die Druckmaschine dann in der Lage zweiseitig einfarbig, von einer Seite zwei- und von der anderen einfarbig und zweiseitig zweifarbig zu drucken. Diese Prinzipien sind bekannt.

Schließlich ist in Fig. 3 und 4 eine weitere Konfiguration der Druckmaschine nach Fig. 1 dargestellt. Auch sie weist zwischen Anleger 1 und Ausleger 2 ein Druckwerk 20 auf, in dem ein Plattenzylinder 10 vorgesehen ist, ein Druckzylinder 22, eine Anlegetrommel 4 und eine Bogenführungstrommel 6. Zwischen Plattenzylinder 10 und Druckzylinder 22 ist ein mit einfachem Durchmesser versehener Gummizylinder 21 vorgesehen. Die grundsätzliche Konfiguration entspricht derjenigen aus Fig. 3, so daß auch die Funktion dieses Druckwerkes der aus Fig. 3 gleich ist. Damit können also einfarbige oder zweifarbige Drucke in unterschiedlichen Durchsätzen erzeugt werden. Weiterhin ist der Bogenführungstrommel 6 ein weiteres Druckwerk zugeordnet. Dieses Druckwerk besteht aus einem Farbwerk 24, das verschiebbar angeordnet ist, einem Plattenzylinder 25 und einem Gummizylinder 26. Der Plattenzylinder 25 und der Gummizylinder 26 sind nur mit einfachem Durchmesser versehen und somit erkennbar nur für das Auftragen einer einzigen Druckbildfarbe geeignet. Wesentlich ist die Anordnung des Gummizylinders 26 auf der Unterseite der Bogenführungstrommel 6, die hier die Funktion eines Druckzylinders übernimmt. Da der Druckbogen, nachdem er zwischen Gummizylinder 21 und Druckzylinder 22 auf der Oberseite bedruckt wurde, nun mit seiner bedruckten Seite die Bogenführungstrommel 6 berührt, liegt dessen Rückseite gegenüber dem Gummizylinder 26 und kann von dort bedruckt werden. Damit ist in dieser Druckmaschine möglich ein zweifarbigen Druck auf der einen Seite mit einem weiteren Druckbild auf der anderen Seite des Druckbogens zu ergänzen. Außerdem kann auch ein beidseitig einfarbiger Druck erzeugt werden.

In Fig. 4 ist eine ähnliche Konfiguration wie in Fig. 3 dargestellt. Hier ist allerdings als Widerdruckwerk ein Plattenzylinder 25A mit doppeltem Durchmesser einem mit einem Gummizylinder 26 mit einfachem Durchmesser kombiniert, sodaß hier auch der Widerdruck nach dem Gummi-Sammelprinzip abläuft. Die Druckmaschine ist also in der Lage sowohl beidseitig einfarbig in vollem Durchsatz, also auch 2/1-farbig mit halben Durchsatz, als auch 2/2-farbig mit halbem Durchsatz zu arbeiten. Dem Plattenzylinder 25A ist dazu ein in bekannter Weise abfahrbares Farbwerk 24A zugeordnet. Dieses Farbwerk 24A enthält zwei Einfärbeeinrichtungen und ggf. auch zwei Feuchteinrichtungen, die getaktet schaltbar sind, um eine oder zwei Farben auf den Plattenzylinder 25A aufbringen zu können. In den Maschinen nach Fig. 3 und 4 ist keine Bogenwendung erforderlich.

Wichtig für die Ausführung der beschriebenen Produktionsweisen ist, daß die Steuerung der Farbwerke bzw. der Farb- und Feuchtwerke an den Plattenzylindern flexibel zu gestalten ist, dies ist aber aus dem Stand der Technik bekannt. Danach muß jedes Farbwerk pro Plattenzylinderumdrehung zu- und abschaltbar bzw. an- und abstellbar sein. Dazu kann bei einem Plattenzylinder mit doppeltem Durchmesser und zwei hintereinander liegenden Bildern eine Anordnung von zwei hintereinander liegenden Farbwerken vorgesehen werden, die einzeln angesteuert werden und so unterschiedlich die Druckbilder einfärben können.

Weiterhin sollen beide Druckbilder mit einer einzigen Farbe durchgehend eingefärbt und gefeuchtet werden können. Dazu wird nur ein Farb- bzw. Farb- und Feuchtwerk kontinuierlich angestellt.
Weiterhin soll ggf. beim Auftrag von zwei Druckfarben nur mit einem Feuchtwerk gearbeitet werden. Dazu wird ein Feuchtwerk abgestellt und das andere kontinuierlich angestellt. Darüberhinaus kann die Druckmaschine auch nur mit einem einzigen Feuchtwerk pro Druckwerk versehen sein.
Mit diesen Anordnungen und dazu bekannten Konstruktionsmitteln für die Steuerung der Farb- und Feuchtwerke ist der Betrieb aller aufgezeigten Druckmaschinen in den beschriebenen unterschiedlichen Produktionsweisen möglich.

Das Prinzip des Druckens mit derartigen Druckwerken gestaltet sich wie folgt: Der Anlegetrommel 4 wird ein Druckbogen von einem Vorgreifer 15 zugeführt und danach an den Druckzylinder 5 weitergeleitet. Beim Drucken ist die Bogenzufuhr so abgestimmt, daß der auf dem Plattenzylinder 10 und dem Gummizylinder 9 erforderliche Vorlauf zum Einfärben von Druckplatten und des Gummituches berücksichtigt wird. Dabei macht die Druckmaschine zunächst eine Leerumdrehung, während deren die erste Druckplatte eingefärbt wird. Wenn diese das Gummituch erreicht, wird die zweite Druckplatte eingefärbt und der Druckzylinder 5 läuft leer um, da das zweite Druckbild noch auf das Gummituch übertragen werden muß. Nun muß die Bogenzufuhr beginnen, da bei der nächsten Halbumdrehung die gesammelten Druckbilder auf dem Gummizylinder 9 den Druckzylinder 5 erreichen. Dieser ist eine Halbumdrehung der Anlegetrommel 4 von der Bogenanlage entfernt. So erreicht der erste Druckbogen den Druckzylinder 5, wenn der Gummizylinder 9 das gesammelte Druckbild bereitstellt. In der nächsten Halbumdrehung der Druckmaschine wird nun wiederum kein Druckbogen zugeführt, da dann die Druckbilder wieder neu übertragen werden müssen. Danach wird wieder ein Druckbogen zugeführt und so fort. Die Anlegetrommel 4 ist demzufolge als halbbelegter Zylinder ausgeführt, d.h. nur eine Hälfte der Anlegetrommel 4 ist mit einer bogenführenden Fläche und einem Greifersystem versehen. Bei einer doppelt belegten Anlegetrommel 4 mit zwei Greiferreihen ist für die normale Betriebsweise die zweite Greiferreihe stillzusetzen. Zur Sicherstellung, daß keine Druckfarbe auf eine bogenführende Fläche des Druckzylinders 5 gelangt, ist es vorteilhaft den Druckzylinder 5 halbbelegt auszuführen, so daß dem Gummizylinder 9 beim Aufnehmen des zweiten Druckbildes keine Druckfläche gegenübersteht. Gleichfalls kann auch ein Makulaturbogen vorausgeschickt werden, um ein Verschmutzen zu vermeiden.
In Fig. 5 ist eine Vierfarben-Druckmaschine mit zwei Doppeldruckwerken 35, 36 gezeigt. Die Druckwerke 35, 36 weisen als Besonderheit die Zuordnung von Plattenzylindern 37, 38 mit einfachem Durchmesser auf. Damit können auf jedem Druckzylinder 22 ebenfalls zwei
Druckbilder gemeinsam gedruckt werden. Jeder Gummizylinder 21 überträgt allerdings nur ein Druckbild.

Die den Druckzylindern 22 zugeordneten Druckwerke 35, 36 bestehen im dargestellten Beispiel also aus Plattenzylindern 37, 38 mit einfachem Durchmesser und Gummizylindern 21 mit einfachem Durchmesser. Der Druck erfolgt dann in einem Durchgang am Druckzylinder 22, wobei die Druckzonen so weit auseinanderliegen, daß der erste Druck abgeschlossen ist, bevor der zweite beginnt. Der Druckzylinder 22 hat entweder eine Arbeitsfläche und eine Greiferreihe oder zwei Arbeitsflächen und zwei Greiferreihen, wobei eine Greiferreihe für den Druck aussteuerbar ist.
Diese Konfiguration kann variiert werden, wie bereits unter Fig. 3 beschrieben, indem den Gummizylindern 21 jeweils Plattenzylinder mit doppeltem Durchmesser zugeordnet werden. Dann kann pro Druckdurchgang ein vierfarbiger Druck erzeugt werden, wobei wieder zwei Druckbilder pro Gummizylinder 21 gesammelt werden. Dann ist die gezeigte Maschine für den Achtfarben-Druck geeignet.

Weiterhin gelten die gleichen Rahmenbedingungen für Produktionsverfahren und Hilfseinrichtungen wie zuvor bereits beschrieben.

Das beschriebene Prinzip des mehrfarbigen Druckens wird also auch bei der Aneinanderreihung mehrerer Druckwerke der beschriebenen Bauart nicht verlassen. Die Steuerung der Druckmaschine beim Anlaufen oder nach dem Durchlauf des letzten Druckbogens ist sinngemäß gleich, wobei immer sichergestellt ist, daß keine Druckfarbe auf bedruckstoffführende Flächen gelangen kann. Hierbei kann beim Auslaufen des Druckauftrages eine Zylinderstellvorrichtung in bekannter Weise benutzt werden, die es erlaubt, den Gummizylinder zunächst vom Plattenzylinder und dann auch vom Druckzylinder abzustellen.

Als Druckverfahren in solchen beschriebenen Druckmaschinen sind sowohl der konventionelle Offsetdruck, als auch der indirekter Tiefdruck oder Hochdruck oder aber der sogenannte Trockenoffsetdruck bzw. wasserlose Offsetdruck anwendbar. Gleichfalls können verschieden Druckverfahren miteinander kombiniert werden, sodaß verschiedene Arbeitsverfahren gleichzeitig anwendbar sind, um z.B. nach dem Drucken Sonderfarben und Lacke zu verarbeiten.

Die Druckmaschinen sind in einfachster Ausführung konzipiert und besonders dafür geeignet, am Plattenzylinder 10 Automatisierungsmaßnahmen vorzunehmen. Hier kommt der große Durchmesser des Plattenzylinders 10 zum tragen. Es ist so leicht möglich, sowohl mehrere Bebilderungseinrichtungen, als Zufuhreinrichtungen bebilderter Druckformen anzubringen. Ebenso ist es leicht möglich Zufuhreinrichtungen für Druckformrohmaterial innerhalb des Plattenzylinders 10 anzubringen. Die Druckplatten können sowohl geteilt als auch kombiniert sein. Dies ist lediglich vom Herstellungsaufwand abhängig. Die genannten Einrichtungen sind hier nicht näher beschrieben, da sie bekannt und nicht Ziel der Erfindung waren.

### Bezugszeichenliste

Anleger 1
Ausleger 2
Anlegetrommel 4
Bogenführungstrommeln 6
Bogenführungstrommeln 7
Auslegetrommel 8
Gummizylinder 9
Plattenzylinder 10
Bogenführungstrommel 13
Bogenführungstrommel 14
Vorgreifereinrichtung 15
Hilfsauslage 16
Druckwerk 17
Druckwerk 18
Druckwerk 19
Druckwerk 20
Gummizylinder 21
Druckzylinder 22
Farbwerk 24
Farbwerk 24A
Plattenzylinder 25
Plattenzylinder 25A
Gummizylinder 26

## Patentansprüche

1. Druckmaschine zum Bedrucken von bogenförmigem Bedruckstoff mit mehreren Farben nach einem indirekten Druckverfahren mit wenigstens einem Plattenzylinder (10), wenigstens einem Gummizylinder (21) und wenigstens einem Druckzylinder (5, 22), wobei Gummizylinder (21) und Druckzylinder eine gemeinsame Druckzone bilden, wobei weiterhin der Plattenzylinder (10) mit mehreren Druckplatten belegt ist, derart daß mehrere Druckbilder übertragbar sind, und wenigstens zwei Farbwerke vorgesehen sind, die dem Plattenzylinder (10) jeweils taktweise zuschaltbar zugeordnet sind, daß der Gummizylinder (21) wenigstens einen einer einfachen Druckbildlänge entsprechenden Durchmesser aufweist,
**dadurch gekennzeichnet**,
daß eine Bogenzufuhreinrichtung und einer dieser zugeordneten Steuervorrichtung zur taktweisen Zufuhr von Druckbogen vorgesehen ist, wobei die Bogenzufuhreinrichtung so steuerbar ist, daß während des Sammelns der Druckbilder auf dem Gummizylinder (21, 26) oder auf dem Druckzylinder (22, 27) kein Druckbogen oder aber nur ein Makulaturbogen zugeführt wird, und daß bogenführende Zylinder (4, 5, 6, 7, 8, 13, 14, 22) vorgesehen sind, mittels derer wenigstens ein Druckbogen transportierbar ist, wobei ein Druckbogen zum Abdruck einer oder mehrerer Farben mittels eines Druckzylinders (5, 22) einmal durch die Druckzone geführt wird.

2. Druckmaschine nach Anspruch 1,
**dadurch gekennzeichnet**,
daß der Gummizylinder (21, 26) mit einfachem Durchmesser und der Druckzylinder (6, 22) mit doppeltem Durchmesser vorgesehen ist.

3. Druckmaschine nach Anspruch 1,
**dadurch gekennzeichnet**,
daß der Gummizylinder (9, 26) mit einfachem Durchmesser und der Druckzylinder mit einem ungeradzahlig mehrfachen Durchmesser vorgesehen ist.

4. Druckmaschine nach Anspruch 1,
**dadurch gekennzeichnet**,
daß wenigstens einem bogenführende Zylinder (7) eine Hilfsauslage (16) zugeordnet ist, wobei der bogenführende Zylinder (7) sich hinter einem letzten Druckwerk (17, 19, 35) befindet.

5. Druckmaschine nach einem der Ansprüche 1 bis 4,
**dadurch gekennzeichnet**,
daß als Bogenzufuhreinrichtung eine Anlegetrommel (4) mit doppeltem Durchmesser und nur einer Greiferreihe vorgesehen ist.

6. Druckmaschine nach einem der Ansprüche 1 bis 5,
**dadurch gekennzeichnet**,
daß die Druckmaschine zur Ausführung der Druckverfahren Offsetdruck und/oder wasserloser Offsetdruck und/oder indirekter Tiefdruck und/oder indirekter Hochdruck ausrüstbar vorgesehen ist.

7. Verfahren zum Drucken mehrfarbiger Druckbilder unter Verwendung einer Druckmaschine nach einem oder allen der Ansprüche 1 bis 6,
**dadurch gekennzeichnet**, daß Druckbogen in einem zur Drehung der bogentransportierenden Zylinder versetzten Takt zugeführt werden, daß zwei Teilbilder eines zweifarbigen Druckbildes von einem Plattenzylinder (10) auf einen Gummizylinder (21, 26) übertragen werden, wobei die zweifarbigen Druckbilder auf dem Gummizylinder (21, 26) einander überdeckend zum Abdruck auf einem am Druckzylinder (22) gehaltenen Druckbogen gesammelt werden, und daß die Druckbilder in der Druckzone gemeinsam auf den zu bedruckenden Druckbogen übertragen werden, wobei bei Druckbeginn von einem zweifarbigen Druckbild zunächst beide Teilbilder auf einem Gummizylinder (21, 26) aufgebracht werden, daß der erste Druckbogen so zugeführt wird, daß auf ihm beide Teilbilder im lagegenauen Übereinanderdruck durch Abnahme vom Gummizylinder (21, 26) aufgebracht werden und daß der nächste und alle weiteren Druckbogen erst bei Bereitstellung des vollständigen neuen Druckbildes auf dem Gummizylinder (21, 26) taktgemäß zugeführt werden.

8. Verfahren nach Anspruch 7 oder 9,
**dadurch gekennzeichnet**,
daß bei Druckende der Gummizylinder (21, 26) beim Abdrucken des letzten Druckbildes vom Plattenzylinder (10) abgehoben wird.

## Claims

1. Printing press for printing sheet form material to be printed with several inks in accordance with an indirect printing process with at least one plate cylinder (10), at least one blanket cylinder (21) and at least one impression cylinder (5, 22), wherein blanket cylinder (21) and impression cylinder form a common printing zone, wherein further the plate cylinder (10) is fitted with several printing plates, in such a fashion that several printed images can be transferred, and at least two inking units are provided which are switchably coordinated in the rhythm in each case to the plate cylinder (10), and that the blanket cylinder (21) has at least a diameter corresponding to a single printed image length, characterised in that a sheet feed device and a control device fitted to this for rhythmic feed of sheets to be printed is provided, wherein the sheet feed device is so controllable that during collection of the printed images on the blanket cylinder (21, 26) or on the impression cylinder (22, 27), no sheet to be printed or, however, just a waste sheet is fed, and that sheet guiding cylinders (4, 5, 6, 7, 8, 13, 14, 22) are provided by means of which at least one sheet to be printed can be transported, wherein a sheet to be printed for printing off of one or several inks is guided by means of an impression cylinder (5, 22) once through the printing zone.

2. Press according to Claim 1, characterised in that the blanket cylinder (21, 26) has single diameter and the impression cylinder (6, 22) is provided with double diameter.

3. Press according to Claim 1, characterised in that the blanket cylinder (9, 26) is provided with a single diameter and the impression cylinder with an uneven number multiple diameter.

4. Press according to Claim 1, characterised in that fitted to at least one sheet guiding cylinder (7) is an auxiliary delivery (16), wherein the sheet guiding cylinder (7) is located behind a final printing unit (17, 19, 35).

5. Press according to one of Claims 1 to 4, characterised in that provided as sheet feeding unit is a feeder drum (4) of double diameter and just one gripper row.

6. Press according to one of Claims 1 to 5, characterised in that the press is provided so that it can be equipped for carrying out the printing processes offset printing and/or waterless offset printing and/or indirect gravure printing and/or indirect letterpress printing.

7. Process for printing multi-colour printed images using a press according to one or all of the Claims 1 to 6, characterised in that sheets to be printed are fed in a rhythm offset relative to the rotation of the sheet transporting cylinders, that two partial images of a two-colour printed image are transferred from a plate cylinder (10) on to a blanket cylinder (21, 26), wherein the two-colour printed images on the blanket cylinder (26) are collected together overlapping one another for printing off on to a sheet to be printed held on the impression cylinder (22), and that the printed images are transferred in the printing zone together on to the sheet to be printed, wherein at the commencement of printing of a two-colour printed image, first both partial images are applied to one blanket cylinder (21, 26), that the first sheet to be printed is so fed that both partial images are applied in positionally accurate overlapped impression on to it by set off from the blanket cylinder (21, 26) and that the next and all further sheets to be printed are fed according to the rhythm only once the entire new printed image has been prepared on the blanket cylinder (21, 26).

8. Process according to Claim 7, characterised in that at the end of printing, the blanket cylinder (21, 26) is raised away from the plate cylinder (10) on printing off the final printed image.

## Revendications

1. Machine d'impression pour imprimer de la matière d'impression en forme de feuille en plusieurs couleurs selon un procédé d'impression indirect, ayant au moins un cylindre porte-plaque (10), au moins un cylindre porte-blanchet (21), et au moins un cylindre d'impression (5,22), le cylindre porte-blanchet (21) et le cylindre d'impression formant une zone d'impression commune, le cylindre porte-plaque (10) étant par ailleurs garni de plusieurs plaques d'impression, de sorte que plusieurs images d'impression peuvent être transférées, et au moins deux unités d'encrage étant prévues qui sont associées au cylindre porte-plaque (10) à chaque fois en pouvant être mises en circuit de façon cyclique, le cylindre porte-blanchet (21) présentant au moins un diamètre correspondant à une longueur d'image d'impression simple,
caractérisée en ce qu'il est prévu un dispositif d'amenée de feuilles et un dispositif de commande associé à celui-ci pour l'amenée cyclique de feuilles d'impression, le dispositif d'amenée de feuilles pouvant être commandé de sorte qu'aucune feuille d'impression ou uniquement une feuille maculée est amenée pendant le rassemblement des images d'impression sur le cylindre porte-blanchet (21,26) ou sur le cylindre d'impression (22,27), et en ce que des cylindres guidant les feuilles (4,5,6,7,8,13,14,22) sont prévus, au moyen desquels au moins une feuille d'impression peut être transportée, une feuille d'impression étant guidée pour l'impression d'une ou plusieurs couleurs au moyen d'un cylindre d'impression (5,22) une fois à travers la zone d'impression.

2. Machine d'impression selon la revendication 1,
caractérisée en ce que le cylindre porte-blanchet (21,26) présente un diamètre simple et le cylindre d'impression (6,22) un diamètre double.

3. Machine d'impression selon la revendication 1,
caractérisée en ce que le cylindre porte-blanchet (9,26) présente un diamètre simple et le cylindre d'impression un diamètre multiple de façon impaire.

4. Machine d'impression selon la revendication 1,
caractérisée en ce qu'une sortie auxiliaire (16) est associée à au moins un cylindre guidant les feuilles (7), le cylindre guidant les feuilles (7) se trouvant derrière une dernière unité d'impression (17,19,35).

5. Machine d'impression selon une des revendications 1 à 4,
caractérisée en ce que, comme dispositif d'amenée de feuilles, il est prévu un tambour margeur (4) ayant un diamètre double et uniquement une série de pinces.

6. Machine d'impression selon une des revendications 1 à 5,
caractérisée en ce que la machine d'impression est prévue en pouvant être équipée pour réaliser le procédé d'impression offset et/ou offset sans eau et/ou impression en creux indirecte et/ou impression en relief indirecte.

7. Procédé pour imprimer des images d'impression polychromes en utilisant une machine d'impression selon une ou toutes les revendications 1 à 6,
caractérisé en ce que des feuilles d'impression sont amenées en un cycle décalé par rapport à la rotation des cylindres transportant les feuilles, en ce que deux images partielles d'une image d'impression en deux couleurs sont transférées d'un cylindre porte-plaque (10) sur un cylindre porte-blanchet (21,26), les images d'impression en deux couleurs étant rassemblées sur le cylindre porte-blanchet (21,26) en se recouvrant l'une l'autre pour l'impression sur une feuille d'impression maintenue contre le cylindre d'impression (22), et en ce que les images d'impression sont transférées dans la zone d'impression en commun sur la feuille d'impression à imprimer, et, au début de l'impression d'une image d'impression en deux couleurs, tout d'abord les deux images partielles sont appliquées sur un cylindre porte-blanchet (21,26), en ce que la première feuille d'impression est amenée de sorte que, sur celle-ci, les deux images partielles sont appliquées suivant une impression superposée de position précise par enlèvement du cylindre porte-blanchet (21,26), et en ce que la feuille d'impression suivante et toutes les autres feuilles sont amenées de façon cyclique uniquement lors de la mise à disposition de la nouvelle image d'impression complète sur le cylindre porte-blanchet (21,26).

8. Procédé selon la revendication 7,
caractérisé en ce que, à la fin de l'impression, le cylindre porte-blanchet (21,26) est soulevé du cylindre porte-plaque (10) lors de l'impression de la dernière image d'impression.
